# EUROPÄISCHE PATENTSCHRIFT

(11) **EP 2 558 690 B1**
(45) Veröffentlichungstag und Bekanntmachung des Hinweises auf die Patenterteilung: **28.10.2015**
(21) Anmeldenummer: 11719207.0
(22) Anmeldetag: 13.04.2011
(51) Int. Cl.: F01M 13/04

(54) **ÖLNEBELABSCHEIDER EINER KURBELGEHÄUSEENTLÜFTUNGSEINRICHTUNG EINER BRENNKRAFTMASCHINE**
OIL MIST SEPARATOR OF A CRANKCASE VENTILATION DEVICE OF AN INTERNAL COMBUSTION ENGINE
SÉPARATEUR DE BROUILLARD D'HUILE D'UN DISPOSITIF DE PURGE DE CARTER DE VILEBREQUIN D'UN MOTEUR À COMBUSTION INTERNE

(30) Priorität: 15.04.2010 DE 102010027783
(43) Veröffentlichungstag der Anmeldung: 20.02.2013
(73) Patentinhaber: Hengst SE & Co. KG, 48147 Münster (DE)
(72) Erfinder: HORNUNG, Dirk, 48159 Münster (DE)
(74) Vertreter: Linnemann, Winfried
(86) Internationale Anmeldenummer: PCT/EP2011/055782
(87) Internationale Veröffentlichungsnummer: WO 2011/141258

(56) Entgegenhaltungen:
- DE-A1-102006 018 783
- FR-A1- 2 932 843
- FR-A3- 2 910 051
- US-A1- 2001 054 418

## Beschreibung

Die vorliegende Erfindung betrifft einen Ölnebelabscheider einer Kurbelgehäuseentlüftungseinrichtung einer Brennkraftmaschine, mit einem Abscheidergehäuse, mit einem Rohgas aus dem Kurbelgehäuse der Brennkraftmaschine in einen Rohgasbereich des Abscheiders führenden Rohgaskanal, mit einem Reingas aus einem Reingasbereich des Abscheiders abführenden Reingaskanal und mit einem aus dem Kurbelgehäuseentlüftungsgas abgeschiedenes Öl in das Kurbelgehäuse der Brennkraftmaschine zurückführenden Ölrückführkanal, in dessen Verlauf ein Ventil angeordnet ist, welches den Ölrückführkanal bei Unterschreiten einer vorgebbaren Druckdifferenz zwischen den beiden Seiten des Ventils öffnet.

Ein Ölnebelabscheider mit den vorstehend angegebenen Merkmalen ist aus US 6 907 869 B2, US 2001/054418 A1, FR 2932843 A1 und DE 100 2006 018783 bekannt. Das im Verlauf des Ölrückführkanals angeordnete Ventil ist hier ein Rückschlagventil, das vorzugsweise nahe dem Kurbelgehäuse der Brennkraftmaschine, also vom Ölnebelabscheider entfernt, angeordnet ist, um das Ventil durch den Druck des stromauf des Ventils gesammelten Öls gegen den im Kurbelgehäuse herrschenden Gasdruck zu öffnen und dann das Öl aus dem Ölrückführkanal in das Kurbelgehäuse der Brennkraftmaschine ablaufen zu lassen. Weiterhin ist bei diesem bekannten Ölnebelabscheider optional vorgesehen, dass vom in Einsatzstellung tiefsten Bereich des Rohgaskanals ein Kondensatrückführkanal parallel zu dem Ölrückführkanal zum Kurbelgehäuse der Brennkraftmaschine führt, wobei der Kondensatrückführkanal ohne ein Ventil oder einen Siphon ausgeführt ist.

Als nachteilig wird bei diesem bekannten Ölnebelabscheider angesehen, dass bei einem Aufsteigen von Öl vom Kurbelgehäuse her in den Ölrückführkanal, was bei ungünstigen Druckverhältnissen geschehen kann, ein störendes Eintreten von Öl in die Rohseite des Ölnebelabscheiders nicht sicher ausgeschlossen werden kann. Ein zweiter Nachteil dieses bekannten Ölnebelabscheiders wird darin gesehen, dass er in seiner Ausführung mit Kondensatrückführung aus dem Rohgaskanal zwei getrennte Leitungen, nämlich eine erste Leitung für den Ölrückführkanal und eine zweite Leitung für den Kondensatrückführkanal, vom Abscheidergehäuse zum Kurbelgehäuse benötigt. Hierdurch wird ein hoher Montageaufwand beim Anschließen des Ölnebelabscheiders an die zugehörige Brennkraftmaschine hervorgerufen.

Für die vorliegende Erfindung stellt sich daher die Aufgabe, einen Ölnebelabscheider der eingangs genannten Art zu schaffen, der die angegebenen Nachteile vermeidet und mit dem einerseits ein zuverlässiger und störungsfreier Betrieb auch bei ungünstigen Druckverhältnissen gewährleistet wird und andererseits ein verminderter Montageaufwand erreicht wird.

Die Lösung dieser Aufgabe gelingt erfindungsgemäß mit einem Ölnebelabscheider der eingangs genannten Art, der dadurch gekennzeichnet ist, dass das Ventil als Ventilkörper einen Schwimmkörper aufweist, dessen Dichte kleiner als die Dichte von Öl ist und der durch einen vom Kurbelgehäuse her ansteigenden Ölspiegel im Ölrückführkanal in seine Schließstellung gegen einen Ventilsitz anhebbar ist, und dass das Gewicht des Ventilkörpers und die Maße eines den Ventilkörper umgebenden Ventilkanals so aufeinander abgestimmt sind, dass bei Erreichen einer vorgebbaren Geschwindigkeit eines Gasstroms im Ventilkanal in Richtung vom Kurbelgehäuse zum Abscheidergehäuse der Ventilkörper durch den Gasstrom und eine auf den Ventilkörper wirkende Gasdruckdifferenz in seine Schließstellung gegen den Ventilsitz anhebbar ist.

Mit der Erfindung wird ein Ölnebelabscheider geschaffen, dessen Ventil zwei Ventilfunktionen in sich vereint, nämlich die Funktion eines Schwimmerventils und die Funktion eines Rückschlagventils. Die Funktion des Schwimmerventils kommt immer dann zum Tragen, wenn aufgrund ungünstiger Druckverhältnisse Öl aus dem Kurbelgehäuse der Brennkraftmaschine durch den Ölrückführkanal nach oben in Richtung zum Abscheidergehäuse gedrückt wird. Sobald der ansteigende Ölspiegel den Ventilkörper erreicht, schwimmt dieser auf dem Öl auf und wird dadurch in dichtende Anlage an seinen Ventilsitz gebracht, wodurch das Ventil schließt. Somit kann Öl aus dem Kurbelgehäuse höchstens bis zu dem Ventil, nicht jedoch weiter, insbesondere nicht in den Reingasbereich des Abscheiders, gelangen. Die Funktion des Rückschlagventils kommt immer dann zum Tragen, wenn durch den Ölrückführkanal Gas aus dem Kurbelgehäuse in Richtung zum Abscheidergehäuse des Ölnebelabscheiders strömt. Durch eine passende Abstimmung des Gewichts des Ventilkörpers und der Maße des den Ventilkörper umgebenden Ventilkanals wird sichergestellt, dass bei Erreichen einer vorgebbaren Gasgeschwindigkeit im Ventilkanal und infolge einer dadurch verursachten Gasdruckdifferenz auf den beiden Seiten des Ventilkörpers dieser angehoben und in dichtende Anlage an seinen Ventilsitz gebracht wird. Somit wird mit demselben Ventil auch eine unerwünschte Gasströmung aus dem Kurbelgehäuse durch den Ölrückführkanal in das Abscheidergehäuse zumindest weitestgehend verhindert. Bei geeigneter Wahl der vorgenannten Parameter kann schon eine geringe Gasgeschwindigkeit für das gewünschte Schließen des Ventils sorgen. Da nur ein einziges Ventil zur Erzielung der zwei Ventilfunktionen benötigt wird, ist vorteilhaft auch nur ein entsprechend geringer Teile- und Montageaufwand erforderlich. Gleichzeitig sorgt das Ventil aufgrund seiner doppelten Funktion für eine besonders hohe Betriebssicherheit des Ölnebelabscheiders, was zur Einhaltung von einschlägigen Emissionsgrenzwerten der zugehörigen Brennkraftmaschine beiträgt.

Eine bevorzugte Ausgestaltung des Ölnebelabscheiders sieht vor, dass der Ventilkörper eine hohle Kugel ist und dass der den Ventilkörper umgebende Ventilkanal im Querschnitt rund ist und mit dem Ventilkörper in dessen Öffnungsstellung einen radialen Ringspalt bildet. In dieser Ausführung ist der Ventilkörper in seiner Funktion lageunabhängig, was zu einem zuverlässigen Betrieb wesentlich beiträgt. Außerdem ergibt sich so eine symmetrische Beaufschlagung des Ventilkörpers, wenn er von Gas aus dem Kurbelgehäuse angeströmt wird, was zu einer sicheren Funktion des Ventils als Rückschlagventil beiträgt.

Da das Ventil im Ölrückführkanal nur bei Vorliegen geeigneter Druckverhältnisse, insbesondere bei Stillstand der zugehörigen Brennkraftmaschine, öffnet, ist zweckmäßig stromauf des Ventils im Abscheidergehäuse ein Ölsammelraum ausgebildet. Das Volumen des Ölsammelraums ist dabei dem Bedarf entsprechend zu wählen, um für alle denkbaren betrieblichen Situationen die Aufnahme einer ausreichenden Menge an Öl zu gewährleisten.

Aus der einschlägigen Praxis ist es bekannt, dass sich im Verlauf des vom Kurbelgehäuse der Brennkraftmaschine zum Ölnebelabscheider führenden Rohgaskanals, insbesondere infolge von Abkühlung und/oder Strömungsumlenkung, Kondensat niederschlägt. Um den Ölnebelabscheider von diesem Kondensat zu entlasten, ist es, wie weiter oben schon erwähnt, bekannt, einen Kondensatrückführkanal von einer in Betrieb des Ölnebelabscheiders tiefsten Stelle des Rohgaskanals zum Kurbelgehäuse der Brennkraftmaschine zu führen, was aber mit dem Nachteil einer zusätzlichen Leitung verbunden ist. Um eine eigene Kondensatrückführleitung vom Ölnebelabscheider bis zum Kurbelgehäuse zu vermeiden, schlägt die Erfindung vor, dass von einer in Betriebsstellung des Ölnebelabscheiders tiefsten Stelle des Rohgaskanals ein Kondensatrückführkanal abzweigt und dass der Kondensatrückführkanal stromab des im Ölrückführkanal angeordneten, ersten Ventils in den Ölrückführkanal mündet. Vorteilhaft wird damit der Ölrückführkanal auch für die Rückführung des Kondensats aus dem Rohgaskanal genutzt, so dass eine einzige Leitung als kombinierter Öl- und Kondensatrückführkanal vom Ölnebelabscheider zum Kurbelgehäuse ausreicht. Dies vereinfacht das Anschließen des Ölnebelabscheiders an die zugehörige Brennkraftmaschine und vermindert die Zahl der nötigen Einzelteile.

In einer weiteren Ausgestaltung wird vorgeschlagen, dass im Kondensatrückführkanal ein zweites Ventil angeordnet ist, welches den Kondensatrückführkanal bei Unterschreiten einer vorgebbaren Druckdifferenz zwischen den beiden Seiten des zweiten Ventils öffnet. Hiermit wird gewährleistet, dass das vor dem zweiten Ventil gesammelte Kondensat nur bei Vorliegen geeigneter Druckverhältnisse, insbesondere bei Stillstand der zugehörigen Brennkraftmaschine, in das Kurbelgehäuse abgelassen wirf. Eine unerwünschte, störende Gasströmung durch den Kondensatrückführkanal gegen die Kondensatfließrichtung wird durch das zweite Ventil vermieden.

Insbesondere zur Erzielung einer kompakten Bauweise und einer kostengünstigen Herstellung wird weiter vorgeschlagen, dass der Kondensatrückführkanal und die Einmündung des Kondensatrückführkanals in den Ölrückführkanal und das ggf. im Kondensatrückführkanal angeordnete zweite Ventil in das Abscheidergehäuse integriert sind.

Da das zweite, im Kondensatrückführkanal angeordnete Ventil, ebenso wie das erste Ventil im Ölrückführkanal, nur bei Vorliegen geeigneter Druckverhältnisse, insbesondere bei Stillstand der zugehörigen Brennkraftmaschine, öffnet, ist zweckmäßig stromauf des zweiten Ventils im Abscheidergehäuse ein Kondensatsammelraum ausgebildet. Hierin kann sich ohne Störung der Funktion des Ölnebelabscheiders Kondensat sammeln, bis es durch Öffnen des zweiten Ventils abgeleitet wird.

Um den Ölnebelabscheider zum Zweck der Öl- und Kondensatrückführung möglichst einfach mit der zugehörigen Brennkraftmaschine verbinden zu können, ist bevorzugt vorgesehen, dass ein in Ölströmungsrichtung gesehen stromab des ersten Ventils liegender Abschnitt des Ölrückführkanals als aus dem Abscheidergehäuse vorragender Schlauch- oder Rohranschlussstutzen ausgebildet ist. An den Anschlussstutzen kann dann mit geringem Aufwand eine flexible Schlauchleitung oder eine stabile Rohrleitung angeschlossen werden, deren anderes Ende mit dem Kurbelgehäuse der zugehörigen Brennkraftmaschine verbunden wird.

Der erfindungsgemäße Ölnebelabscheider kann hinsichtlich der Mittel oder der Mechanismen, die in ihm zur Abscheidung von Ölnebel aus dem Kurbelgehäuseentlüftungsgas eingesetzt werden, unterschiedlich und praktisch beliebig ausgeführt werden. In einer ersten bevorzugten diesbezüglichen Ausgestaltung ist für den erfindungsgemäßen Ölnebelabscheider vorgesehen, dass im Abscheidergehäuse mindestens ein Faser- oder Vlieskörper als Abscheideelement angeordnet ist. Mit einem solchen Abscheideelement wird eine wirksame Abscheidung von Ölnebel aus dem Kurbelgehäuseentlüftungsgas gewährleistet. Gleichzeitig sind derartige Abscheideelemente in der Lage, das darin abgeschiedene Öl unter Schwerkraftwirkung nach unten hin abzuführen und abzugeben, so dass eine lange Betriebszeit erreicht wird, bevor das Abscheideelement durch ein neues Element ersetzt werden muss. In einer zweiten bevorzugten diesbezüglichen Ausgestaltung ist vorgesehen, dass im Abscheidergehäuse ein drehantreibbarer Rotor als Abscheideelement angeordnet ist. Auch mit einem solchen aktiven Abscheideelement wird eine wirksame Abscheidung von Ölnebel aus dem Kurbelgehäuseentlüftungsgas gewährleistet, wobei in der Regel ein Rotor im Vergleich mit einem Faser- oder Vlieskörper vorteilhaft eine längere Lebensdauer hat oder sogar ein Lebensdauerbauteil des Abscheiders ist, das nie erneuert werden muss. In einer bevorzugten weiteren Alternative kann das Abscheideelement durch mindestens einen Zyklon gebildet sein.

Schließlich wird erfindungsgemäß vorgeschlagen, dass das Abscheidergehäuse mit Ausnehme eines oberseitigen, abnehmbaren Deckels einstückig ausgeführt oder aus mehreren miteinander verbundenen, wie verschweißten oder verklebten oder verrasteten, Einzelteilen zusammengesetzt ist. Eine einstückige Ausführung ist besonders kostengünstig im Spritzgussverfahren aus Kunststoff herstellbar. Auch eine Ausführung aus mehreren, bevorzugt möglichst wenigen, Einzelteilen ist noch kostengünstig in der Fertigung und erlaubt auch solche geometrischen Gestaltungen, die einstückig nicht darstellbar sind. Der abnehmbare Deckel erlaubt einen einfachen Austausch eines Abscheideelementes bei der Wartung des Ölnebelabscheiders.

Im Folgenden wird ein Ausführungsbeispiel der Erfindung anhand einer Zeichnung erläutert. Die Figuren der Zeichnung zeigen:
- Figur 1: einen Ölnebelabscheider in einer ersten Ausführung in einem Teil-Längsschnitt durch seinen unteren Bereich,
- Figur 2: einen vergrößerten Ausschnitt aus dem Ölnebelabscheider gemäß Figur 1 im Bereich zweier Ventile, in einem ersten Betriebszustand, im Längsschnitt,
- Figur 3: den gleichen Ausschnitt wie Figur 2, in einem zweiten Betriebszustand, ebenfalls im Längsschnitt, und
- Figur 4: den Ölnebelabscheider in einer zweiten Ausführung, wieder in einem Teil-Längsschnitt durch seinen unteren Bereich.

Figur 1 zeigt in einem Teil-Längsschnitt einen ersten Ölnebelabscheider 1 mit einem Abscheidergehäuse 10 und einen darin angeordneten Abscheideelement 11. Das Abscheideelement 11 trennt das Innere des Ölnebelabscheiders 1 in einen Rohgasbereich 11.1 und einen Reingasbereich 11.2. Im dargestellten Ausführungsbeispiel besteht das Abscheideelement 11 aus einem hohlzylindrischen Faser- oder Vlieskörper, der bei einer Wartung des Ölnebelabscheiders 1 aus dem Abscheidergehäuse 10 entnommen und durch ein neues Abscheideelement 11 ersetzt werden kann. An seiner in Figur 1 nicht sichtbaren Oberseite ist dazu das Abscheidergehäuse 10 durch einen abnehmbaren Deckel verschlossen.

Das Abscheidergehäuse 10 umfasst ein in Figur 1 nur teilweise sichtbares Gehäuseoberteil 10.1, in welchem das Abscheideelement 11 angeordnet und fixiert ist. Nach unten hin schließt sich an das Gehäuseoberteil 10.1 ein Gehäuseunterteil 10.2 an, welches zur Seite hin, in Figur 1 nach links hin, in einen Stutzenteil 10.3 übergeht, welcher einen Rohgaskanal 12 enthält. Der Stutzenteil 10.3 ist hier als Schlauchanschlussstutzen ausgebildet, an welchen ein Kurbelgehäuseentlüftungsgas zuführender Schlauch anschließbar ist.

Ganz unten in Figur 1 ist als Teil des Abscheidergehäuses 10 schließlich ein Rückführkanalteil 10.5 erkennbar, das von unten her mit dem Gehäuseunterteil 10.2 verbunden, beispielsweise verschweißt, ist. Das Rückführkanalteil 10.5 enthält einen Ölrückführkanal 14 und einen in den Ölrückführkanal 14 einmündenden Kondensatrückführkanal 15. Nach unten hin geht der Ölrückführkanal 14 in einen Anschlussstutzen 19 über, an welchen ein Öl und Kondensat zur Ölwanne oder zum Kurbelgehäuse der zugehörigen Brennkraftmaschine zurückführender Schlauch anschließbar ist.

Radial außen von dem Abscheideelement 11 befindet sich im Abscheidergehäuse 10 eine Ölsammelrinne 10.4, die über mindestens eine in Figur 1 nicht sichtbare Verbindungsöffnung mit einem rechts im Gehäuseunterteil 10.2 vorgesehenen Ölsammelraum 16 verbunden ist. Der Ölsammelraum 16 geht nach unten hin in einen Ölrückführkanal 14 über, in dessen Verlauf ein Ventil 2 angeordnet ist.

Von dem in Einbaulage des Ölnebelabscheiders 1 tiefsten Bereich des Rohgaskanals 12 geht ein Kondensatrückführkanal 15 nach unten hin ab, welcher stromab, also unterhalb, des Ventils 2 in den Ölrückführkanal 14 an der Einmündung 18 einmündet. Im Verlauf des Kondensatrückführkanals 15 ist ein weiteres, zweites Ventil 3 angeordnet.

Im Betrieb des Ölnebelabscheiders 1 wird diesem durch den Rohgaskanal 12 aus dem Kurbelgehäuse einer zugehörigen Brennkraftmaschine kommendes, mit Ölnebel befrachtetes Kurbelgehäuseentlüftungsgas zugeführt, welches zunächst in den im Inneren des Abscheideelementes 11 liegenden Rohgasbereich 11.1 gelangt. Von dort durchströmt das Gas das Abscheideelement 11 in Radialrichtung von innen nach außen und tritt als vom Ölnebel befreites Reingas in den Reingasbereich 11.2 radial außen von dem Abscheideelement 11 ein. Von dort wird das Reingas über einen in der Zeichnung nicht sichtbaren Reingaskanal abgeführt, üblicherweise in den Ansaugtrakt der Brennkraftmaschine.

Das in dem Abscheideelement 11 aus dem Gasstrom abgeschiedene Öl gelangt unter Schwerkraftwirkung innerhalb des Abscheideelementes 11 nach unten und tritt aus dem Abscheideelement 11 in die Ölsammelrinne 10.4 über. Aus der Ölsammelrinne 10.4 fließt das abgeschiedene Öl weiter unter Schwerkraftwirkung in den Ölsammelraum 16 und sammelt sich in diesem. Ein weiterer Fluss des Öls ist hier im Betrieb der zugehörigen Brennkraftmaschine verhindert, weil das Ventil 2 im Ölrückführkanal 14 seine Schließstellung einnimmt, in der sein Ventilkörper 20 an dem zugehörigen Ventilsitz 21 dichtend anliegt. Diese Schließstellung nimmt das Ventil 2 unter zwei Bedingungen ein, nämlich a) wenn eine Gasdruckdifferenz zwischen den beiden Seiten des Ventils 2 vorliegt, welche in der Lage ist, den als hohle Kugel ausgebildeten, entsprechend leichten Ventilkörper 20 anzuheben und in Anlage an dem Ventilsitz 21 zu bringen oder b) wenn Öl in dem Ölrückführkanal 14 vom Kurbelgehäuse der zugehörigen Brennkraftmaschine kommend bis zu dem Ventil 2 ansteigt und die den Ventilkörper 20 bildende hohle Kugel auf dem Öl aufschwimmt und so in Anlage an den Ventilsitz 21 gebracht wird. Das Ventil 2 vereint also in sich die Funktionen eines Rückschlagventils und eines Schwimmerventils.

Das Ventil 3 in dem Kondensatrückführkanal 15 ist hier als Pilzventil mit einem Ventilkörper aus einem Elastomer ausgebildet. Auch das Ventil 3 befindet sich während des Betriebes der zugehörigen Brennkraftmaschine in seiner Schließstellung, so dass sich im Rohgaskanal 12 schon niedergeschlagenes Kondensat in dem dem Kondensatrückführkanal 15 und dem Ventil 3 vorgeschalteten Kondensatsammelraum 17 sammelt.

Wenn entsprechende Druckverhältnisse beiderseits der beiden Ventile 2 und 3 vorliegen, was insbesondere bei Stillstand der zugehörigen Brennkraftmaschine der Fall ist, öffnen die beiden Ventile 2 und 3. Im geöffneten Zustand der Ventile 2 und 3 kann einerseits das im Ölsammelraum 16 gesammelte Öl über das Ventil 2 und anderseits das im Kondensatsammelraum 17 gesammelte Kondensat über das Ventil 3 und den Kondensatrückführkanal 15 abfließen, wobei die beiden Ströme stromab der Ventile 2 und 3 in dem Ölrückführkanal 14 vereinigt werden und durch diesen der Ölwanne oder dem Kurbelgehäuse der Brennkraftmaschine zugeführt werden. Das Öffnen der Ventile 2 und 3 wird dabei von dem hydrostatischen Druck des im Ölsammelraum 16 gesammelten Öls beziehungsweise des im Kondensatsammelraum 17 gesammelten Kondensats unterstützt.

Wird die Brennkraftmaschine erneut in Betrieb gesetzt, sorgen die dann entstehenden Druckverhältnisse auf den beiden Seiten der Ventile 2 und 3 dafür, dass diese wieder ihre in Figur 1 gezeigte Schließstellung einnehmen.

Figur 2 zeigt in einer vergrößerten Ausschnittsdarstellung, ebenfalls im Längsschnitt, die beiden Ventile 2 und 3 in ihrem geschlossenen Zustand. Der Ventilkörper 20 des ersten Ventils 2 ist durch eine hohle Kugel gebildet, hat also ein geringes Gewicht. Das Gewicht des Ventilkörpers 20 und dass Maß eines den Ventilkörper 20 aufnehmenden Ventilkanals 22 sind so aufeinander abgestimmt, dass bei einem eine bestimmte, vorgebbare Geschwindigkeit überschreitenden Gasstrom durch den Ölrückführkanal 14 in Richtung vom Kurbelgehäuse zum Ölnebelabscheider, also gemäß der Zeichnung von unten nach oben, die Gasströmung und die auf den Ventilkörper 20 wirkende Druckdifferenz auf den Ventilkörper 20 eine Kraft ausüben, die ausreicht, den Ventilkörper 20 anzuheben und in die in Figur 2 gezeigte dichtende Anlage an den Ventilsitz 21 zu bringen. Gleichzeitig ist die den Ventilkörper 20 bildende hohle Kugel leichter als Öl, so dass sie auf einem gegebenenfalls durch den Ölrückführkanal 14 aufsteigenden Ölspiegel aufschwimmt und in die Figur 2 gezeigte Schließstellung gelangt, in der der Ventilkörper 20 am zugehörigen Dichtsitz 21 anliegt. Ein unerwünschter, die Funktion des Ölnebelabscheiders störender Gasstrom gegen die Fließrichtung des zurückzuführenden Öls im Ölrückführkanal 14 wird so vermieden, ebenso wie ein unerwünschtes Zuführen von Öl aus dem Kurbelgehäuse durch den Ölrückführkanal 14 in den Ölnebelabscheider.

Das im Kondensatrückführkanal 15 angeordnete, zweite Ventil 3 befindet sich in Figur 2 ebenfalls in Schließstellung. In dieser Stellung überdeckt der pilzförmige Ventilkörper 30 zwei Ventilkanäle 32, die den Kondensatsammelraum 17 mit dem Kondensatrückführkanal 15 verbinden. Wenn geeignete Druckverhältnisse vorliegen, insbesondere wenn bei Stillstand der Brennkraftmaschine auf beiden Seiten des Ventils 3 ein gleicher Druck, insbesondere Atmosphärendruck, vorliegt, ist das Gewicht des im Kondensatsammelraum 17 angesammelten Kondensats in der Lage, den Ventilkörper 30 so zu verformen, dass ein Kondensatabfluss durch die Ventilkanäle 32 an dem Ventilkörper 30 vorbei ermöglicht wird. Im gezeigten Beispiel ist der Ventilkörper 30 ein Elastomerkörper, der eine vorgebbare Flexibilität, Elastizität und Eigen-Rückstellkraft aufweist. Zwecks einfacher Montage ist der Ventilkörper 30 in eine die Ventilkanäle 32 aufweisende Wandung innerhalb des Gehäuseunterteils 10.2 eingerastet. Statt des Pilzventils ist z.B. auch ein Blatt- oder Zungenventil einsetzbar.

Figur 3 zeigt in gleicher Darstellungsweise wie die Figur 2 den gleichen Ausschnitt aus dem Ölnebelabscheider mit den zwei Ventilen 2 und 3, wobei nun das Ventil 2 sich in seiner Öffnungsstellung befindet. In dieser Öffnungsstellung ist der Ventilkörper 20 innerhalb des Ventilkanals 22 nach unten hin von dem Ventilsitz 21 entfernt und es ist ein Ringspalt 23 zwischen dem Außenumfang des Ventilkörpers 20 und dem Innenumfang des Ventilkanals 22 frei, durch den ein Abfluss des im Ölsammelraum 16 gesammelten Öls unter Schwerkraftwirkung nach unten in den Ölrückführkanal 14 ermöglicht wird. In seiner in Figur 3 gezeigten Öffnungsstellung wird der Ventilkörper 20 durch einen nicht bezifferten Anschlag gehalten, so dass eine weitere Bewegung des Ventilkörpers 20 nach unten nicht möglich ist.

Das Ventil 3 ist in Figur 3 wieder in seiner Schließstellung gezeigt, die der Ventilkörper 30 des Ventils 3 aufgrund seiner Eigen-Rückstellkraft einnimmt, sobald das Kondensat aus dem Kondensatsammelraum 17 durch die Ventilkanäle 32 abgeströmt ist und der Ventilkörper 30 von dem Gewicht des Kondensats entlastet ist.

Wie die Figuren 2 und 3 deutlich zeigen, liegt die Einmündung 18 des Kondensatrückführkanals 15 in den Ölrückführkanal 14 unmittelbar stromab des Ventils 2, wodurch so früh wie möglich die Ströme des zurückzuführenden Öls und des zurückzuführenden Kondensats vereinigt werden. Dies ergibt eine kompakte Bauweise mit nur einem weiterführenden Rückführkanal, nämlich dem Ölrückführkanal 14, der auch das Kondensat aus dem mit dem Rohgaskanal verbundenen Kondensatsammelraum 17 abführt. Die Rückführkanäle 14 und 15 sind in dem Rückführkanalteil 10.5 ausgebildet, welches von unten her mit dem Gehäuseunterteil 10.2 verbunden, vorzugsweise verschweißt, ist.

Das Gehäuseoberteil 10.1, das Gehäuseunterteil 10.2 und dass Rückführkanalteil 10.5 sind bei dem gezeigten Beispiel des Ölnebelabscheiders 1 jeweils einstückige Spritzgussteile aus Kunststoff oder Druckgussteile aus Leichtmetall, was eine kostengünstige Massenfertigung ermöglicht.

Figur 4 zeigt in einem Teil-Längsschnitt einen zweiten Ölnebelabscheider 1, ebenfalls mit einem Abscheidergehäuse 10 und einen darin angeordneten Abscheideelement 11. Das Abscheideelement 11 besteht im hier dargestellten zweiten Ausführungsbeispiel aus einem drehbar gelagerten, in an sich bekannter Weise drehantreibbaren Rotor, der einen Tellerstapelseparator bildet. Das Abscheideelement 11 in Form des Rotors ist hier in der Regel ein Lebensdauerbauteil des Ölnebelabscheiders 1 und muss höchstens in einem Fall eines nicht erwarteten Schadens aus dem Abscheidergehäuse 10 entnommen und durch ein neues Abscheideelement 11, d.h. durch einen neuen Rotor, ersetzt werden. An seiner in Figur 4 nicht sichtbaren Oberseite ist dazu das Abscheidergehäuse 10 durch einen abnehmbaren Deckel verschlossen.

In seinen weiteren Eigenschaften und Funktionen entspricht der Ölnebelabscheider 1 gemäß Figur 4 dem zuvor beschriebenen Ausführungsbeispiel nach den Figuren 1 bis 3, auf deren Beschreibung verwiesen wird.

**Bezugszeichenliste:**

| Zeichen | Bezeichnung |
|---|---|
| 1 | Ölnebelabscheider |
| 10 | Abscheidergehäuse |
| 10.1 | Gehäuseoberteil |
| 10.2 | Gehäuseunterteil |
| 10.3 | Stutzenteil |
| 10.4 | Ölsammelrinne |
| 10.5 | Rückführkanalteil |
| 11 | Abscheideelement |
| 11.1 | Rohgasbereich |
| 11.2 | Reingasbereich |
| 12 | Rohgaskanal |
| 14 | Ölrückführkanal |
| 15 | Kondensatrückführkanal |
| 16 | Ölsammelraum |
| 17 | Kondensatsammelraum |
| 18 | Einmündung von 15 in 14 |
| 19 | Anschlussstutzen |
| | |
| 2 | Ventil in 14 |
| 20 | Ventilkörper |
| 21 | Ventilsitz |
| 22 | Ventilkanal von 2 |
| 23 | Ringspalt |
| | |
| 3 | Ventil in 15 |
| 30 | Ventilkörper |
| 32 | Ventilkanäle von 3 |

## Patentansprüche

1. Ölnebelabscheider (1) einer Kurbelgehäuseentlüftungseinrichtung einer Brennkraftmaschine, mit einem Abscheidergehäuse (10), mit einem Rohgas aus dem Kurbelgehäuse der Brennkraftmaschine in einen Rohgasbereich (11.1) des Abscheiders (1) führenden Rohgaskanal (12), mit einem Reingas aus einem Reingasbereich (11.2) des Abscheiders (1) abführenden Reingaskanal und mit einem aus dem Kurbelgehäuseentlüftungsgas abgeschiedenes Öl in das Kurbelgehäuse der Brennkraftmaschine zurückführenden Ölrückführkanal (14), in dessen Verlauf ein Ventil (2) angeordnet ist, welches den Ölrückführkanal (14) bei Unterschreiten einer vorgebbaren Druckdifferenz zwischen den beiden Seiten des Ventils (2) öffnet,
**dadurch gekennzeichnet,**
- **dass** das Ventil (2) als Ventilkörper (20) einen Schwimmkörper aufweist, dessen Dichte kleiner als die Dichte von Öl ist und der durch einen vom Kurbelgehäuse her ansteigenden Ölspiegel im Ölrückführkanal (14) in seine Schließstellung gegen einen Ventilsitz (21) anhebbar ist, und
- **dass** das Gewicht des Ventilkörpers (20) und die Maße eines den Ventilkörper (20) umgebenden Ventilkanals (22) so aufeinander abgestimmt sind, dass bei Erreichen einer vorgebbaren Geschwindigkeit eines Gasstroms im Ventilkanal (22) in Richtung vom Kurbelgehäuse zum Abscheidergehäuse (10) der Ventilkörper (20) durch den Gasstrom und eine auf den Ventilkörper (20) wirkende Gasdruckdifferenz in seine Schließstellung gegen den Ventilsitz (21) anhebbar ist.

2. Ölnebelabscheider nach Anspruch 1, **dadurch gekennzeichnet, dass** der Ventilkörper (20) eine hohle Kugel ist und dass der den Ventilkörper (20) umgebende Ventilkanal (22) im Querschnitt rund ist und mit dem Ventilkörper (20) in dessen Öffnungsstellung einen radialen Ringspalt (23) bildet.

3. Ölnebelabscheider nach Anspruch 1 oder 2, **dadurch gekennzeichnet, dass** stromauf des Ventils (2) im Abscheidergehäuse (10) ein Ölsammelraum (16) ausgebildet ist.

4. Ölnebelabscheider nach einem der Ansprüche 1 bis 3, **dadurch gekennzeichnet, dass** von einer in Betriebsstellung des Ölnebelabscheiders (1) tiefsten Stelle des Rohgaskanals (12) ein Kondensatrückführkanal (15) abzweigt und dass der Kondensatrückführkanal (15) stromab des im Ölrückführkanal (14) angeordneten, ersten Ventils (2) in den Ölrückführkanal (14) mündet.

5. Ölnebelabscheider nach Anspruch 4, **dadurch gekennzeichnet, dass** im Kondensatrückführkanal (15) ein zweites Ventil (3) angeordnet ist; welches den Kondensatrückführkanal (15) bei Unterschreiten einer vorgebbaren Druckdifferenz zwischen den beiden Seiten des zweiten Ventils (3) öffnet.

6. Ölnebelabscheider nach Anspruch 4 oder 5, **dadurch gekennzeichnet, dass** der Kondensatrückführkanal (15) und die Einmündung (18) des Kondensatrückführkanals (15) in den Ölrückführkanal (14) und das ggf. im Kondensatrückführkanal (15) angeordnete zweite Ventil (3) in das Abscheidergehäuse (10) integriert sind.

7. Ölnebelabscheider nach Anspruch 5 oder 6, **dadurch gekennzeichnet, dass** stromauf des zweiten Ventils (3) im Abscheidergehäuse (10) ein Kondensatsammelraum (17) ausgebildet ist.

8. Ölnebelabscheider nach einem der Ansprüche 1 bis 7, **dadurch gekennzeichnet, dass** ein in Ölströmungsrichtung gesehen stromab des ersten Ventils (2) liegender Abschnitt des Ölrückführkanals (14) als aus dem Abscheidergehäuse (10) vorragender Schlauch- oder Rohranschlussstutzen (19) ausgebildet ist.

9. Ölnebelabscheider nach einem der Ansprüche 1 bis 8, **dadurch gekennzeichnet, dass** im Abscheidergehäuse (10) mindestens ein Faser- oder Vlieskörper oder ein drehantreibbarer Rotor oder wenigstens ein Zyklon als Abscheideelement (11) angeordnet ist.

10. Ölnebelabscheider nach einem der Ansprüche 1 bis 9, **dadurch gekennzeichnet, dass** das Abscheidergehäuse (10) mit Ausnahme eines oberseitigen, abnehmbaren Deckels einstückig ausgeführt oder aus mehreren miteinander verbundenen, wie verschweißten oder verklebten oder verrasteten, Einzelteilen (10.1, 10.2, 10.5) zusammengesetzt ist.

## Claims

1. An oil mist separator (1) of a crankcase ventilation device of an internal combustion engine, comprising a separator housing (10), a raw gas channel (12) conducting raw gas out of the crankcase of the internal combustion engine into a raw gas region (11.1) of the separator (1), a clean gas channel discharging clean gas out of a clean gas region (11.2) of the separator (1), and an oil recirculation channel (14) recirculating oil separated from the crankcase ventilation gas into the crankcase of the internal combustion engine, with a valve (2), which opens the oil recirculation channel (14) if a predeterminable pressure difference between the two sides of the valve (2) is no longer met, being arranged in the course of said oil recirculation channel,
**characterised in**
- **that** the valve (2) has a floating body as a valve body (20), the density of said floating body being lower than the density of oil and said floating body can be raised into the closed position thereof against a valve seat (21) by an oil level in the oil recirculation channel (14) that rises starting from the crankcase, and
- **that** the weight of the valve body (20) and the size of a valve channel (22) enclosing the valve body (20) are matched to each other such that, when a predeterminable velocity of a gas flow is reached in the valve channel (22) in the direction from the crankcase to the separator housing (10), the valve body (20) can be raised against the valve seat (21) into the closed position thereof by the gas flow and a gas pressure difference acting on the valve body (20).

2. The oil mist separator according to claim 1, **characterised in that** the valve body (20) is a hollow sphere and that the cross section of the valve channel (22) surrounding the valve body (20) is round and forms a radial annular gap (23) with the valve body (20) in the open position thereof.

3. The oil mist separator according to claim 1 or 2, **characterised in that** an oil collecting chamber (16) is embodied upstream of the valve (2) in the separator housing (10).

4. The oil mist separator according to any one of claims 1 to 3, **characterised in that** a condensate recirculating channel (15) branches out from a position of the raw gas channel (12), which is lowest in operating position of the oil mist separator (1), and that the condensate recirculating channel (15) leads into the oil recirculating channel (14) downstream from the first valve (2) arranged in the oil recirculating channel (14).

5. The oil mist separator according to claim 4, **characterised in that** a second valve (3), which opens the condensate recirculating channel (15) when a predeterminable pressure difference between the two sides of the second valve (3) is no longer met, is arranged in the condensate recirculating channel (15).

6. The oil mist separator according to claim 4 or 5, **characterised in that** the condensate recirculating channel (15) and the junction (18) of the condensate recirculating channel (15) into the oil recirculating channel (14) and, if applicable, the second valve (3) arranged in the condensate recirculating channel (15) are integrated into the separator housing (10).

7. The oil mist separator according to any one of claims 5 or 6, **characterised in that** a condensate collection chamber (17) is embodied upstream of the second valve (3) in the separator housing (10).

8. The oil mist separator according to any one of claims 1 to 7, **characterised in that** a section of the oil recirculating channel (14) located downstream from the first valve (2), viewed in oil flow direction, is embodied as tube or pipe connecting piece (19), which projects from the separator housing (10).

9. The oil mist separator according to any one of claims 1 to 8, **characterised in that** at least one fibre or nonwoven body or a rotationally drivable rotor or at least one cyclone is arranged in the separator housing (10) as separating element (11).

10. The oil mist separator according to any one of claims 1 to 9, **characterised in that**, with the exception of an upper, removable lid, the separator housing (10) is embodied in one piece or is made up of a plurality of individual parts (10.1, 10.2, 10.5), which are connected to one another, for example welded or glued or locked.

## Revendications

1. Séparateur de vapeur d'huile (1) d'un dispositif de purge de vilebrequin d'un moteur à combustion interne, avec un logement de séparateur (10), avec un canal de gaz brut (12) conduisant du gaz brut du vilebrequin du moteur à combustion interne dans une région de gaz brut (11.1) du séparateur (1), avec un canal de gaz pur évacuant du gaz pur d'une région de gaz pur (11.2) du séparateur (1) et avec un canal de recyclage d'huile (14) ramenant de l'huile séparée du gaz de purge de vilebrequin dans le vilebrequin du moteur à combustion interne dans le parcours duquel une soupape (2) est disposée, laquelle ouvre le canal de recyclage d'huile (14) en cas de dépassement par le bas d'une différence de pression prédéfinie entre les deux côtés de la soupape (2),
**caractérisé en ce**
- **que** la soupape (2) présente un corps flottant comme corps de soupape (20) dont la densité est inférieure à la densité d'huile et qui peut être soulevé par un niveau d'huile montant depuis le vilebrequin dans le canal de recyclage d'huile (14) dans sa position fermée contre un siège de soupape (21), et
- **que** le poids du corps de soupape (20) et les dimensions du canal de soupape (22) entourant le corps de soupape (20) sont adaptés les uns aux autres de sorte que lors de l'atteinte d'une vitesse prédéfinie d'un courant de gaz dans le canal de soupape (22) en direction du vilebrequin vers le logement de séparateur (10), le corps de soupape (20) peut être soulevé par le courant de gaz et une différence de pression de gaz agissant sur le corps de soupape (20) dans sa position fermée contre le siège de soupape (21).

2. Séparateur de vapeur d'huile selon la revendication 1, **caractérisé en ce que** le corps de soupape (20) est une bille creuse, et que le canal de soupape (22) entourant le corps de soupape (20) est rond en coupe transversale et forme un passage annulaire radial (23) avec le corps de soupape (20) dans sa position ouverte.

3. Séparateur de vapeur d'huile selon la revendication 1 ou 2, **caractérisé en ce qu'**un espace collecteur d'huile (16) est réalisé en amont de la soupape (2) dans le logement de séparateur (10).

4. Séparateur de vapeur d'huile selon une des revendications 1 à 3, **caractérisé en ce qu'**un canal de recyclage de condensat (15) est dérivé d'un endroit du canal de gaz brut (12) le plus profond en position de service du séparateur de vapeur d'huile (1) et que le canal de recyclage de condensat (15) débouche en aval de la première soupape (2) disposée dans le canal de recyclage d'huile (14) dans le canal de recyclage d'huile (14).

5. Séparateur de vapeur d'huile selon la revendication 4, **caractérisé en ce qu'**une seconde soupape (3) est disposée dans le canal de recyclage de condensat (15), laquelle ouvre le canal de recyclage de condensat (15) en cas de dépassement par le bas d'une différence de pression prédéfinie entre les deux côtés de la seconde soupape (3).

6. Séparateur de vapeur d'huile selon la revendication 4 ou 5, **caractérisé en ce que** le canal de recyclage de condensat (15) et l'embouchure (18) du canal de recyclage de condensat (15) dans le canal de recyclage d'huile (14) et la seconde soupape (3) éventuellement disposée dans le canal de recyclage de condensat (15) sont intégrés dans le logement de séparateur (10).

7. Séparateur de vapeur d'huile selon la revendication 5 ou 6, **caractérisé en ce qu'**un espace collecteur de condensat (17) est réalisé en amont de la seconde soupape (3) dans le logement de séparateur (10).

8. Séparateur de vapeur d'huile selon une des revendications 1 à 7, **caractérisé en ce qu'**une section du canal de recyclage d'huile (14) située en aval de la première soupape (2) vue dans le sens d'écoulement d'huile est réalisée en tant que raccord de tuyau ou de tube (19) dépassant du logement de séparateur (10).

9. Séparateur de vapeur d'huile selon une des revendications 1 à 8, **caractérisé en ce qu'**au moins un corps en fibres ou non tissé ou un rotor pouvant être entraîné en rotation ou au moins un cyclone est disposé en tant qu'élément de séparation (11) dans le logement de séparateur (10).

10. Séparateur de vapeur d'huile selon une des revendications 1 à 9, **caractérisé en ce que** le logement de séparateur (10) est conçu d'une pièce à l'exception d'un couvercle amovible du côté supérieur ou est composé de plusieurs parties individuelles (10.1, 10.2, 10.5) reliées ensemble, comme soudées ou collées ou encliquetées.
